# NEUE EUROPÄISCHE PATENTSCHRIFT

(11) **EP 3 581 664 B2**
(45) Veröffentlichungstag und Bekanntmachung des Hinweises auf die Entscheidung über den Einspruch: **11.02.2026**
(45) Hinweis auf die Patenterteilung: 18.11.2020
(21) Anmeldenummer: 19178308.3
(22) Anmeldetag: 05.06.2019
(51) Int. Cl.: F27B 14/02, F27D 3/12, C21C 5/46, F27D 99/00

(54) **VORRICHTUNG, UMFASSEND EIN METALLURGISCHES GEFÄSS**
DEVICE COMPRISING A METALLURGICAL VESSEL
DISPOSITIF COMPRENANT UN RÉCIPIENT MÉTALLURGIQUE

(30) Priorität: 11.06.2018 DE 102018209222
(43) Veröffentlichungstag der Anmeldung: 18.12.2019
(73) Patentinhaber: SMS group GmbH, 41069 Mönchengladbach (DE)
(72) Erfinder: Wagener, Frank, 46147 Oberhausen (DE); Krausa, Steffen, 40233 Düsseldorf (DE)
(74) Vertreter: Klüppel, Walter

(56) Entgegenhaltungen:
- DE-A1- 2 201 296
- DE-A1- 3 115 821
- GB-A- 1 038 886
- JP-A- S58 207 309
- JP-U- S55 110 832
- NL-A- 275 680
- US-A1- 2007 278 722
- US-B1- 7 128 292
- ANONYMOUS: "Τεχνικές Υπηρεσίες - SKAMA - Ε. ΣΚΑΖΙΚΗΣ & Λ. ΜΑΡΑΓΚΟΣ Α.Ε.", SKAMA, 25 October 2014 (2014-10-25), pages 1 - 2, XP055839088, Retrieved from the Internet <URL:https://www.skama.gr/texnikes-ipiresies.aspx> [retrieved on 20210908]
- "Lagerungen und Service für die Stahl- und Aluminiumproduktion Unsere Kompetenz - Ihr Vorteil", 1 July 2012, SCHAEFFLER, article ANONYMOUS: "Das Unternehmen Mit Wissen und Erfahrung", pages: 2 - 11, XP055839090
- "LUEGER Lexikon der Technik, Lexikon der Hüttentechnik 5", 1 January 1963, article GROTHE HANS, ET AL: "Kontaktmassen", pages: 326 - 331, XP055839096
- "StahlFibel Herausgegeben vom Verein Deutscher Eissenhüttenleute", 1 January 2002, STAHLEISEN, article ANONYMOUS: "Stahlerzeugung", pages: 51 - 61, XP055839099
- "Dubbel Taschenbuch für den Maschinenbau 14", 1 January 1981, article BEITZ W, ET AL: "Fördertechnik", pages: 1122 - 1122, XP055839102
- ANONYMOUS: "NSK tauscht Pendelrollenlager an Konverter gegen geteiltes Lager, NSK Deutschland GmbH, Pressemitteilung", PRESSEBOX, 7 March 2016 (2016-03-07), pages 1 - 3, XP055839105, Retrieved from the Internet <URL:https://www.pressebox.de/inaktiv/nsk-deutschland-gmbh/NSK-tauscht-Pendelrollenlager-an-Konverter-gegen-geteiltes-Lager/boxid/784211> [retrieved on 20210908]
- NANONYMOUS: "Mounting Instructions for FAG Split Spherical Roller Bearings Lubricated with Grease and Plummer Block Housings", SCHAEFFER, 26 November 2015 (2015-11-26), pages 1 - 2, XP055839110, Retrieved from the Internet <URL:https://www.schaeffler.com/remotemedien/media/_shared_media/08_media_library/01_publications/schaeffler_2/manualmountingoperation/downloads_7/mon90_de_en.pdf> [retrieved on 20210908]
- ANONYMOUS: "Schaeffler: FAG split spherical roller bearings – simple and quick to mount", AUTOMOTIVE WORLD, 10 July 2013 (2013-07-10), pages 1 - 2, XP055839113, Retrieved from the Internet <URL:https://www.automotiveworld.com/news-releases/schaeffler-fag-split-spherical-roller-bearings-simple-and-quick-to-mount/> [retrieved on 20210908]

## Beschreibung

### Beschreibung

Die Erfindung betrifft eine Vorrichtung, umfassend ein metallurgisches Gefäß, welches um eine horizontale Achse schwenkbar gelagert ist, wobei das Gefäß zwei Trägerzapfen aufweist, die sich an zwei gegenüberliegenden Seiten des Gefäßes von diesem erstrecken, wobei jeder der beiden Trägerzapfen von einem Lager aufgenommen ist, wobei das Lager in einer Lagerhalterung aufgenommen ist und wobei die Lagerhalterung auf einem ortsfesten Lagerständer oder auf einem Fundament angeordnet ist.

Metallurgische Gefäße dieser Art sind beispielsweise schwenkbare Konverter, die in Lagern gelagert sind, die einem entsprechenden Verschleiß unterliegen; weiterhin ist eine regelmäßige Wartung erforderlich. Ist ein solches Lager zur Lagerung des Konverters verschlissen, wird das in der Regel als Wälzlager ausgebildete Lager geöffnet (teilweise werden hier auch Gleitlager eingesetzt), bzw. genauer gesagt das Lagergehäuse, welches das Lager aufnimmt. Das Konvertersystem wird mit einer Vorrichtung angehoben, um das System aus den Lagergehäusen zu lösen.

Mitunter wird in der Konvertergrube ein Ständerwerk errichtet, das vom Boden der Grube bis zur Unterseite des Tragrings oder des Konverters reicht. Auf dem Ständer werden Hydraulikzylinder angebracht, die das System heben. Hierzu kann ebenfalls unter dem Getriebe zum Schwenkantrieb des Konverters ein hydraulisches Hebewerkzeug positioniert werden, um das Getriebe zu unterstützen.

Gattungsgemäße Lager, insbesondere für die Lagerung von Konvertern, sind beispielsweise in der DE 10 2005 012 601 B2, in der DE 10 2014 219 307 B3, in der DE 20 2007 005 054 U1, in der DE 66 05 434, in der NL 275 680 A und in der GB 1 038 886 A beschrieben bzw. erwähnt. Die JP S58 207309 A und die US 2007/278722 A1 zeigen metallurgische Gefäße, die an Trägerzapfen mittels einer Hebevorrichtung angehoben werden.

Wenn das System angehoben ist, wird das verschlissene Lager inspiziert, gewartet oder entfernt und durch ein neues Lager ersetzt, welches geteilt oder ungeteilt sein kann. Im Wartungsfall wird das Lager häufig auf dem Zapfen in eine andere Position gedreht.

Anschließend wird das System wieder abgesetzt; die Lagergehäuse werden anschließend wieder verschlossen.

Dieses Vorgehen hat verschiedene Nachteile zur Folge. Die notwendige konventionelle Hubvorrichtung ist häufig groß und schlecht zugänglich und der Aufbau nimmt einige Zeit in Anspruch. Zum Lagerwechsel muss daher ein hoher Aufwand getrieben werden, da das System angehoben werden muss, wofür spezielle Vorrichtungen (namentlich Stützen und Hydraulikzylinder) benötigt werden. Dies macht den Wechsel der Lager aufwendig und teuer.

Der Erfindung liegt daher die Aufgabe zugrunde, eine Vorrichtung der eingangs genannten Art so weiterzubilden, dass es möglich wird, den Aufwand beim Wechsel bzw. bei Wartung verschlissener Lager wesentlich zu reduzieren. Insbesondere soll es möglich sein, ohne aufwändige und teure Vorrichtungen den Lagerwechsel bzw. die Lagerwartung bewerkstelligen zu können. Weiterhin soll die Zeit, die für den Lagerwechsel anzusetzen ist, wesentlich reduziert werden. Somit ist es ein Ziel der vorliegenden Erfindung, den Wechsel eines Lagers bei einem Konverter zu vereinfachen. Hierdurch soll auch eine alternative Lösung für den Wechsel eines Lagers bzw. dessen Wartung bereitgestellt werden, verglichen mit den vorbekannten Maßnahmen wie oben dargelegt. Gleichermaßen soll es im Falle von Wartungsarbeiten oder Inspektionen ermöglicht werden, diese effektiver und schneller und damit kostengünstiger durchführen zu können.

Die Lösung dieser Aufgabe durch die Erfindung ist dadurch gekennzeichnet, dass auf jedem Lagerständer direkt oder indirekt eine Hubvorrichtung angeordnet ist, die ausgebildet ist, den Trägerzapfen zum Wechsel des Lagers in vertikale Richtung vom Lagerständer um einen Hubbetrag anzuheben, und dass zum Antrieb mindestens eines der Trägerzapfen ein Antrieb vorhanden ist, der mit dem Trägerzapfen verbunden ist, wobei vorzugsweise eine weitere Hubvorrichtung angeordnet ist, die ausgebildet ist, den Antrieb in vertikale Richtung um einen Hubbetrag anzuheben.

Die Hubvorrichtung kann dabei unmittelbar im Lagerständer untergebracht sein, wodurch sie unabhängig vom Lagergehäuse ist.

Die Hubvorrichtung weist bevorzugt eine Hubschale (Hubelement) auf, die an ihrer dem Trägerzapfen zugewandten Seite eine der Form des Trägerzapfens kongruente Form aufweist. Hierbei handelt es sich zumeist um eine abschnittsweise zylindrische Form, die der Form des Trägerzapfens entspricht.

Die Hubvorrichtung weist vorzugsweise mindestens ein hydraulisches Kolben-Zylinder-Element zur Erzeugung einer Hubbewegung auf.

Die Hubvorrichtung ist bevorzugt ausgebildet, den Trägerzapfen samt Lager und Lagerhalterung relativ zum Lagerständer anzuheben.

Die Lagerhalterung ist vorzugsweise ein Lagergehäuse.

Die Hubvorrichtung kann lösbar auf dem Lagerständer angeordnet sein, wenngleich auch eine feste Anordnung vorgesehen werden kann.

Eine Weiterbildung sieht vor, dass Mittel angeordnet sein können, die am Antrieb angeordnet werden können, um eine Kippbewegung des Antriebs um die horizontale Achse zu verhindern oder zu begrenzen. Diese Mittel können mindestens ein am Lagerständer oder an einem Fundament befestigtes Blech umfassen, welches für mindestens einen Bolzen, der am Antrieb angeordnet ist, eine Verschiebung in vertikale Richtung ermöglicht und eine Bewegung in horizontale Richtung verhindert oder zumindest begrenzt. Das Blech kann diesbezüglich bevorzugt mindestens ein Langloch aufweisen, in dem sich der Bolzen in vertikale Richtung bewegen kann.

Die vorliegende Erfindung kommt bevorzugt in Konverterstahlwerken zum Einsatz. Sie stellt im Prinzip auf ein Lagergehäuse mit einer Systemhubvorrichtung ab.

Zum Anheben des Systems wird demgemäß unmittelbar neben dem Lager eine heb- und absenkte Konsole (Hubvorrichtung) platziert, die vorzugsweise die Kontur des Lagerzapfens besitzt. Im Falle eines Lagerwechsels werden Hülsen und andere Komponenten im Bereich der Hubkonsole sowie die Lagerabdeckungen entfernt. Anschließend werden auf der Fest- und Loslagerseite die Konsolen hochgefahren. Der Antrieb (Getriebe) kann ebenfalls von einem hydraulischen Hebewerkzeug unterstützt werden. Dabei müssen die Dämpfer der Momentenstütze vom Gehäuse des Getriebes gelöst werden.

Sobald die Tragzapfen ausreichend angehoben sind, kann der Lagerwechsel erfolgen. Der Absenkvorgang erfolgt in umgekehrter Reihenfolge.

Um ein Verkippen um die Kippachse zu verhindern, kann ein möglicherweise auftretendes Moment aufgenommen werden. Hierzu kann eine Führung des Getriebes (Antriebs) im Bereich der Aufnahme der Dämpfer der Momentenstütze vorgesehen werden. Seitlich des Getriebes (Antriebs) können dauerhaft Bleche angebracht werden, die vertikal orientierte Langlöcher aufweisen. Durch die Löcher können die Befestigungsbolzen der Dämpfer vor dem Hebevorgang entfernt werden. An ihrer Stelle kann ein längerer Bolzen eingeführt werden der über das Getriebegehäuse hinaus in die Langlöcher der Bleche reicht. Hier liegen diese seitlich an und verhindern dadurch ein Kippen des Systems. Gleichzeitig sollten die Bremsen des Antriebs eingelegt werden.

Das Lagergehäuse kann als Schweißbauteil ausgebildet sein. Natürlich ist auch eine Ausbildung als Gussteilen möglich.

Bei dem genannten ortsfesten Lagerständer kann es sich auch direkt um ein Fundament für die Anlage handeln.

In vorteilhafter Weise ergibt sich somit eine wesentliche Ersparnis beim Wechsel der verschlissenen Lager, da ein Lagerwechsel in sehr viel kürzerer Zeit und mit wesentlich weniger Aufwand bewerkstelligt werden kann. Somit ergeben sich kürzere Stillstandszeiten, die Kosten reduzieren. Die erfindungsgemäß vorgesehenen zusätzlichen Vorrichtungselemente sind relativ klein und platzsparend. Dieselben Vorteile werden erreicht, wenn es nicht um einen Lagerwechsel, sondern um die Wartung eines Lagers geht.

Darüber hinaus kommt die vorgeschlagene Vorrichtung vorteilhaft bei der Wartung, dem Service und der Inspektion der Anlage zum Einsatz.

Möglich ist es zu den genannten Zwecken insbesondere, dass die Vorrichtung in die Anlage integriert wird, so dass sie jederzeit bei Bedarf zur Verfügung steht.

In der Zeichnung ist ein Ausführungsbeispiel der Erfindung dargestellt. Es zeigen:
- Fig. 1: schematisch in der Vorderansicht einen Teil eines metallurgischen Gefäßes, wobei die Lagerung an der einen Seite des Gefäßes dargestellt ist,
- Fig. 2: schematisch in der Seitenansicht eine Hubvorrichtung zum Anheben eines Trägerzapfens relativ zu einem Lagerständer, wobei auch ein Teil des Trägerzapfens dargestellt ist,
- Fig. 3: schematisch in der Vorderansicht das metallurgische Gefäß, wobei die beidseitige Lagerung sowie im linken Bereich der Figur ein Antrieb (Getriebe) zur Erzeugung einer Schwenkbewegung dargestellt ist,
- Fig. 4a: die Vorderansicht und
- Fig. 4b: die Seitenansicht des unteren Bereichs des Antriebs zur Erzeugung der Schwenkbewegung, wobei eine gegen Schwenkbewegungen arretierte Stellung des Antriebs dargestellt ist, sowie
- Fig. 4c: die Vorderansicht und
- Fig. 4d: die Seitenansicht des unteren Bereichs des Antriebs zur Erzeugung der Schwenkbewegung, wobei eine Betriebsstellung des Antriebs dargestellt ist,
- Fig. 5: schematisch in der Vorderansicht einen Teil des metallurgischen Gefäßes, wobei die Lagerung an der einen Seite des Gefäßes samt Antrieb dargestellt ist, und
- Fig. 6: in perspektivischer Darstellung den unteren Bereich des Antriebs zur Erzeugung der Schwenkbewegung.

In Figur 1 ist eine Vorrichtung 1 zu sehen, die ein metallurgisches Gefäß 2 in Form eines Konverters umfasst. Der Konverter 2 ist um eine horizontale Achse a schwenkbar angeordnet. Hierzu weist der Konverter 2 in zwei sich gegenüberliegenden Seitenbereichen jeweils einen Trägerzapfen 3 auf, sowie einen Tragring 17. Jeder Trägerzapfen 3 ist in einem Wälzlager 4 gelagert. Das Wälzlager 4 wiederum ist in einer Lagerhalterung 5 (Lagergehäuse) untergebracht, wobei die Lagerhalterungen 5 auf einem Lagerständer 6 ruht. Der Lagerständer 6 ist auf einem Fundament 13 angeordnet.

Das Lagergehäuse bzw. eine davon unabhängige System-Hubvorrichtung kann auch direkt auf einem Fundament befestigt sein.

Die Lagerung eines derartigen metallurgischen Gefäßes ist bekannt und im eingangs genannten Stand der Technik offenbart.

Ist das Lager 4 verschlissen, muss es ausgetauscht werden, wozu nach der vorliegenden Erfindung wie folgt vorgegangen wird:
Statt den gesamten Konverter in der Konvertergrube anzuheben, wozu ein erheblicher apparativer und auch zeitlicher Aufwand erforderlich ist, ist nach der Erfindung vorgesehen, dass auf jedem Lagerständer 6 eine Hubvorrichtung 7 angeordnet ist. Die Hubvorrichtung 7 ist ausgebildet, den Trägerzapfen 3 in vertikale Richtung V vom Lagerständer 6 um einen Hubbetrag h (siehe hierzu Figur 3) anzuheben.

Einige Details zur Hubvorrichtung 7 gehen aus Figur 2 hervor. Hier ist zu sehen, dass die Hubvorrichtung 7 eine Hubschale 8 umfasst, die relativ zu einem Grundteil mittels zweier Kolben-Zylinder-Elemente 9 angehoben werden kann. Die Hubschale 8 weist dabei eine Form F auf, die derjenigen des Trägerzapfen 3 angepasst ist. Dabei handelt es sich um eine abschnittsweise zylindrische Form, die dem Radius des Trägerzapfens 3 entspricht.

Demgemäß kann mit der Hubvorrichtung 7 der Trägerzapfen 3 und somit das gesamte Gefäß 2 in vertikaler Richtung V um einen solchen Hubbetrag h angehoben werden, dass das Lager 4 samt Lagergehäuse 5 von dem Lagerständer 6 abhebt und für einen Lagerwechsel zugänglich ist. Es entfällt folglich das Anheben des Konverters 2 von der Konvertergrube aus, was eine wesentliche apparative Vereinfachung darstellt, da zum Anheben des Gefäßes 2 bzw. zum Zugänglichmachen des Lagers 4 lediglich eine Hubvorrichtung 7 pro Seite bzw. pro Trägerzapfen 3 erforderlich ist.

In Figur 3 ist zu erkennen, dass zwecks Verschwenken des Gefäßes 2 ein Antrieb 10 (Getriebe) vorgesehen ist, welches zwecks Lagerwechsel ebenfalls um den genannten Hubbetrag h angehoben wird. Hierzu ist im Bodenbereich des Antriebs 10 eine weitere Hubvorrichtung 11 angeordnet, die den Antrieb hebt.

Dabei spielt es eine Rolle, dass nach dem Abheben des Gefäßes 2 um besagten Hubbetrag h keine unerwünschte Kippbewegung der gesamten Anordnung um die horizontale Achse a auftritt. Hierfür sind Vorkehrungen getroffen, wie sie in den Figuren 4 bis 6 illustriert sind.

Der Antrieb 10 ist in seinem Bodenbereich in an sich bekannter Weise mit Dämpfern 18 an seiner Bewegung gehindert und in dieser gedämpft. Die Dämpfer 18 sind dabei gelenkig im Bodenbereich des Antriebs 10 mit diesem bzw. mit angrenzenden Bauteilen befestigt.

Zwecks Verhinderung einer Kippbewegung des Antriebs 10 sind Mittel 12 vorgesehen, die Bleche 14 umfassen, die permanent im Bodenbereich des Antriebs 10 auf dem Lagerständer 6 oder am Fundament 13 befestigt sind. Die Bleche 14 weisen Langlöcher 16 auf, die sich in vertikaler Richtung V erstrecken.

Vor dem Anheben des Gefäßes 2 bzw. des Antriebs 10 werden die Bolzen entfernt, mit denen die Dämpfer 18 am Antrieb 10 bzw. am Blech 14 angelenkt sind. Stattdessen werden verlängerte Bolzen 15 eingesetzt, die zur Führung in den Blechen 14 vorgesehen sind und die in vertikaler Richtung V eine Bewegungsfreiheit im Rahmen der Langlöcher 16 haben. Durch diese Bolzen 15 ergibt sich eine Führung des unteren Bereichs des Antriebs 10 beim Anheben desselben durch die Hubvorrichtung 11. Die insoweit verlängerten Bolzen 15 sind in Figur 4a ersichtlich; sie reichen durch den Bereich der Langlöcher 16 in den Blechen 14 hindurch.

In Figur 4a und Figur 4b ist hierzu der Zustand dargestellt, in dem die beschriebene Hubbewegung erfolgt. Demgemäß wird infolge der eingesetzten verlängerten Bolzen 15 die Kippbewegung (Schwenkbewegungen) des Antriebs 10 verhindert. Indes ist in den Figuren 4c und 4d der normale Betriebszustand angedeutet, bei dem die (kurzen) Bolzen 15 nicht in die Langlöcher 16 des Blechs 14 hineinreichen und die Enden der Dämpfer 18 über die (kurzen) Bolzen 15 mit dem Antrieb 10 verbunden sind.

Die erläuterte Führung des unteren Bereichs des Antriebs 10 kann natürlich auch vorgesehen werden, wenn auf eine separate Hubvorrichtung 11 verzichtet wird und das Gefäß 2 ausschließlich mit den beiden Hubvorrichtungen 7 angehoben wird.

Das Anheben des Gefäßes 2 zumindest mit den beiden Hubvorrichtungen 7, unterstützt im gegebenen Falle aber auch durch die Hubvorrichtung 11, wird somit in einfacher Weise möglich, wozu nur ein geringer vorrichtungstechnischer Aufwand getrieben werden muss. Dennoch wird das Lager 4 bzw. das Lagergehäuse 5 soweit freigelegt, dass ein Lagertausch bzw. eine Lagerwartung problemlos erfolgen kann.

### Bezugszeichenliste:

- 1: Vorrichtung
- 2: metallurgisches Gefäß
- 3: Trägerzapfen
- 4: Lager
- 5: Lagerhalterung (Lagergehäuse)
- 6: Lagerständer
- 7: Hubvorrichtung
- 8: Hubschale
- 9: Kolben-Zylinder-Element
- 10: Antrieb (Getriebe)
- 11: Hubvorrichtung
- 12: Mittel zur Verhinderung einer Kippbewegung des Antriebs
- 13: Fundament
- 14: Blech
- 15: Bolzen
- 16: Langloch
- 17: Tragring
- 18: Dämpfer

- a: horizontale Achse
- V: vertikale Richtung
- h: Hubbetrag
- F: Form der Hubschale

## Patentansprüche

1. Vorrichtung (1), umfassend ein metallurgisches Gefäß (2), welches um eine horizontale Achse (a) schwenkbar gelagert ist, wobei das metallurgische Gefäß (2) zwei Trägerzapfen (3) aufweist, die sich an zwei gegenüberliegenden Seiten des metallurgischen Gefäßes (2) von diesem erstrecken, wobei jeder der beiden Trägerzapfen (3) von einem Lager (4) aufgenommen ist, wobei das Lager (4) in einer Lagerhalterung (5) aufgenommen ist und wobei die Lagerhalterung (5) auf einem ortsfesten Lagerständer (6) oder auf einem Fundament angeordnet ist,
**dadurch gekennzeichnet,**
**dass** auf jedem Lagerständer (6) direkt oder indirekt eine Hubvorrichtung (7) angeordnet ist, die ausgebildet ist, den Trägerzapfen (3) zum Wechsel des Lagers (4) in vertikale Richtung (V) vom Lagerständer (6) um einen Hubbetrag (h) anzuheben, und
**dass** zum Antrieb mindestens eines der Trägerzapfen (3) ein Antrieb (10) vorhanden ist, der mit dem Trägerzapfen (3) verbunden ist, wobei vorzugsweise eine weitere Hubvorrichtung (11) angeordnet ist, die ausgebildet ist, den Antrieb (10) in vertikale Richtung (V) um einen Hubbetrag (h) anzuheben.

2. Vorrichtung nach Anspruch 1, **dadurch gekennzeichnet, dass** die Hubvorrichtung eine Hubschale (8) aufweist, die an ihrer dem Trägerzapfen (3) zugewandten Seite eine der Form des Trägerzapfens (3) kongruente Form (F) aufweist.

3. Vorrichtung nach Anspruch 1 oder 2, **dadurch gekennzeichnet, dass** die Hubvorrichtung mindestens ein hydraulisches Kolben-Zylinder-Element (9) zur Erzeugung einer Hubbewegung aufweist.

4. Vorrichtung nach einem der Ansprüche 1 bis 3, **dadurch gekennzeichnet, dass** die Hubvorrichtung (7) ausgebildet ist, den Trägerzapfen (3) samt Lager (4) und Lagerhalterung (5) relativ zum Lagerständer (6) anzuheben.

5. Vorrichtung nach einem der Ansprüche 1 bis 4, **dadurch gekennzeichnet, dass** die Lagerhalterung (5) ein Lagergehäuse ist.

6. Vorrichtung nach einem der Ansprüche 1 bis 5, **dadurch gekennzeichnet, dass** die Hubvorrichtung (7) lösbar auf dem Lagerständer (6) angeordnet ist.

7. Vorrichtung nach einem der Ansprüche 1 bis 6, **dadurch gekennzeichnet, dass** Mittel (12) angeordnet sind, die am Antrieb (10) angeordnet werden können oder angeordnet sind, um eine Kippbewegung des Antriebs (10) um die horizontale Achse (a) zu verhindern oder zu begrenzen.

8. Vorrichtung nach Anspruch 7, **dadurch gekennzeichnet, dass** die Mittel (12) mindestens ein am Lagerständer (6) oder an einem Fundament (13) befestigtes Blech (14) umfassen, welches für mindestens einen Bolzen (15), der am Antrieb (10) angeordnet ist, eine Verschiebung in vertikale Richtung (V) ermöglicht und eine Bewegung in horizontale Richtung verhindert oder zumindest begrenzt.

9. Vorrichtung nach Anspruch 8, **dadurch gekennzeichnet, dass** das Blech (14) mindestens ein Langloch (16) aufweist, in dem sich der Bolzen (15) in vertikale Richtung (V) bewegen kann.

## Claims

1. Device (1) comprising a metallurgical vessel (2) which is mounted to be pivotable about a horizontal axis (a), wherein the metallurgical vessel (2) has two support pins (3) which extend from the metallurgical vessel (2) at two opposite sides thereof, wherein each of the two support pins (3) is received by a bearing (4), wherein the bearing (4) is received in a bearing mount (5) and wherein the bearing mount (5) is arranged on a stationary bearing stand (6) or on a foundation,
**characterised in that**
a lifting device (7) constructed to lift the support pins (3) in vertical direction (V) from the bearing stand (6) by a lifting amount (h) for the purpose of exchange of the bearing (4) is arranged directly or indirectly on each bearing stand (6), and
that a drive (10) connected with the bearing pin (3) is present for driving at least one of the bearing pins (3), wherein for preference a further bearing device (11) constructed to lift the drive (10) in vertical direction (V) by a lifting amount (h) is present.

2. Device according to claim 1, **characterised in that** the lifting device comprises a lifting shell (8) which at its side facing the bearing pin (3) has a shape (F) congruent with the shape of the bearing pin (3).

3. Device according to claim 1 or 2, **characterised in that** the lifting device comprises at least one hydraulic piston-cylinder element (9) for generating a lifting movement.

4. Device according to any one of claims 1 to 3, **characterised in that** the lifting device (7) is constructed to lift the bearing pin (3) together with the bearing (4) and bearing mount (5) relative to the bearing stand (6).

5. Device according to any one of claims 1 to 4, **characterised in that** the bearing mount (5) is a bearing housing.

6. Device according to any one of claims 1 to 5, **characterised in that** the lifting device (7) is detachably arranged on the bearing stand (6).

7. Device according to any one of claims 1 to 6, **characterised in that** means (12) which are or can be arranged at the drive (10) in order to prevent or limit a tipping movement of the drive (10) about the horizontal axis (a) are present.

8. Device according to claim 7, **characterised in that** the means (12) comprise at least one plate (14) which is attached to the bearing stand (6) or to a foundation (13) and which, for at least one pin (15) arranged at the drive (10), enables displacement in vertical direction (V) and prevents or at least limits movement in horizontal direction.

9. Device according to claim 8, **characterised in that** the plate (14) has at least one slot (16) in which the pin (15) can move in vertical direction (V).

## Revendications

1. Dispositif (1) comprenant une cuve métallurgique (2) qui est montée en pivotement autour d'un axe horizontal (a) ; dans lequel la cuve métallurgique (2) présente deux tourillons de support (3) qui s'étendent, sur deux côtés opposés de la cuve métallique (2), à partir de cette dernière ; dans lequel chacun des deux tourillons de support (3) vient se loger dans un palier (4) ; dans lequel le palier (4) vient se loger dans un dispositif de maintien de palier (5) ; et dans lequel le dispositif de maintien de palier (5) est disposé sur un socle (6) destiné au palier qui est monté à demeure ou sur une fondation ;
**caractérisé**
**en ce que**, sur chaque socle (6) destiné au palier est disposé, de manière directe ou de manière indirecte, un dispositif de levage (7) qui est réalisé dans le but de soulever, à concurrence d'un course de levage (h), le tourillon de support (3), à des fins d'échange du palier (4), dans la direction verticale (V), par rapport au socle (6) destiné au palier, et
**en ce que**, à des fins d'entraînement d'au moins un des tourillons de support (3), on prévoit une commande (10) qui est reliée au tourillon de support (3) ; dans lequel, de préférence, est disposé un dispositif de levage supplémentaire (11) qui est réalisé pour soulever la commande (10) dans la direction verticale (V) à concurrence d'un course de levage (h).

2. Dispositif selon la revendication 1, **caractérisé en ce que** le dispositif de levage présente un plateau de levage (8) qui présente, sur son côté qui est tourné vers le tourillon de support (3), une forme (F) qui est congruente par rapport à la forme du tourillon de support (3).

3. Dispositif selon la revendication 1 ou 2, **caractérisé en ce que** le dispositif de levage présente au moins un élément hydraulique (9) du type à piston-cylindre qui est prévu pour la génération d'un mouvement de levage.

4. Dispositif selon l'une quelconque des revendications 1 à 3, **caractérisé en ce que** le dispositif de levage (7) est réalisé pour soulever le tourillon de support (3) de manière conjointe avec le palier (4) et avec le dispositif de maintien de palier (5) par rapport au socle (6) destiné au palier.

5. Dispositif selon l'une quelconque des revendications 1 à 4, **caractérisé en ce que** le dispositif de maintien de palier (5) représente un logement de palier.

6. Dispositif selon l'une quelconque des revendications 1 à 5, **caractérisé en ce que** le dispositif de levage (7) est disposé de manière amovible sur le socle (6) destiné au palier.

7. Dispositif selon l'une quelconque des revendications 1 à 6, **caractérisé en ce que** sont disposés des moyens (12), qui peuvent être disposés ou qui sont disposés contre la commande (10), et qui sont là pour empêcher ou pour limiter un mouvement de basculement de la commande (10) autour de l'axe horizontal (a).

8. Dispositif selon la revendication 7, **caractérisé en ce que** les moyens (12) comprennent au moins une tôle (14) fixée au socle (6) destiné au palier ou fixée à une fondation (13), tôle qui, pour au moins un boulon (15) qui est disposé contre la commande (10), permet d'obtenir un déplacement dans la direction verticale (V) et empêche ou à tout le moins limite un mouvement dans la direction horizontale.

9. Dispositif selon la revendication 8, **caractérisé en ce que** la tôle (14) présente au moins un trou oblong (16) dans lequel le boulon (15) peut se déplacer dans la direction verticale (V).
